# EUROPÄISCHE PATENTSCHRIFT

(11) **EP 0 237 969 B1**
(45) Veröffentlichungstag und Bekanntmachung des Hinweises auf die Patenterteilung: **23.11.1989**
(21) Anmeldenummer: 87103624.0
(22) Anmeldetag: 12.03.1987
(51) Int. Cl.: B01L 9/02, A47B 13/08

(54) **Arbeitstisch für Reinlufträume**
Work bench for clean rooms
Table de travail pour locaux dépoussiérés

(30) Priorität: 14.03.1986 DE 8607103 U
(43) Veröffentlichungstag der Anmeldung: 23.09.1987
(73) Patentinhaber: Hammerlit GmbH, D-26789 Leer/Ostfriesland (DE)
(72) Erfinder: Meseke,Curt Th., D-2950 Leer (DE); Winkler,Winfried, D-5100 Aachen (DE)
(74) Vertreter: Wangemann, Horst, Dipl.-Ing.

(56) Entgegenhaltungen:
- CH-A- 365 839
- DE-A- 2 135 146
- DE-U- 8 526 774

## Beschreibung

Die Erfindung betrifft einen Arbeitstisch für Reinlufträume nach dem Gattungsbegriff des Hauptanspruches.

Bekannt für derartige Räume, in denen ein konstanter, gleichmäßiger, flächenhafter Luftstrom von der Raumdecke zum Raumboden gerichtet ist, sind Edelstahl-Tische mit gelochter bzw. mit geschlossener Tischplatte, die unmittelbar auf Standfüßen ruht oder von einem von Füßen getragenen Rahmen aus Vierkant- bzw. Rechteckrohrprofilen gehalten ist. Das metallische Material des Tisches dient u. a. zur elektrischen Ableitung von Kriechströmen von den Tischteilen. Die Verwendung von graphithaltigem Kunststoff für die Tischplatte zum Zwecke, diese elektrisch leitfähig zu machen, scheitert daran, daß dieses Material nicht oder nur in unzureichender Weise reinraumgerecht ist. - Durch die DE-A-21 35 146 ist ein Arbeitstisch mit einer Arbeitsplatte aus Metall oder Kunststoff bekannt, unter der eine zu einer Absaugrichtung für verunreinigte Luft führende Rohrleitung angeordnet ist, wobei die Arbeitsplatte gasdurchlässig ausgebildet ist. Die Arbeitsplatte kann hierbei in einzelne Plattenelemente unterteilt sein und mit ihren Rändern auf einer Grundplatte aufliegen. Die Arbeitsplatte und die Grundplatte sind gegen Durchbiegung durch angeformte Sicken, angeschweißte Verstärkungen oder zusätzliche Abstandsmittel zwischen der Arbeitsplatte und der Grundplatte gesichert. - Die DE-U-85 26 774 beschreibt einen Zuschneidetisch für Sektionslabore, wobei die Arbeitsplatte aus zwei Lochblechelementen besteht, die zum Reinigen aus dem Tischrahmen herausnehmbar sind. - Letztlich beschreibt die CH-A-365.839 ein Verfahren zum Herstellen von Tischplatten mit Kunststoff-Überzug über Stahlblech und nach dem Verfahren hergestellte Tischplatte, ohne daß hierbei eine Ausbildung der Tischplatte für Reinlufträume berücksichtigt wird, - eine Ausbildung wie sie in Computerräumen, Labors etc. Voraussetzung ist.

Der Erfindung liegt die Aufgabe zugrunde, die bekannten Arbeitstische dahingehend zu verbessern, daß die häufig bei Bedienungspersonen auftretenden Unterkühlungen der Unterarme durch Auflegen auf metallischen Tischplatten, die zu Sehnenscheidenentzündungen und dgl. führen, behoben werden. Gleichwohl aber soll der Tisch einer hohen Belastung durch Arbeitsgeräte ausgesetzt werden können. Vorstehende Forderungen sollen mit konstruktiv einfachen Mitteln erfüllt werden.

Zur Lösung dieser Aufgabe sieht die Erfindung bei einem gattungsgemäßen Arbeitstisch die Merkmale des kennzeichnenden Teils des Patentanspruchs 1 vor. Die Merkmale der abhängigen Ansprüche dienen der Verbesserung und Weiterentwicklung der Merkmale des Anspruchs 1.

Der Arbeitstisch nach der Erfindung trägt einerseits der Belastung des Arbeitstisches bzw. eines Abschnitts des Arbeitstisches durch die Arbeitsgeräte dadurch Rechnung, daß dieser Abschnitt aus metallischem Material gebildet ist, der auch das Ableiten von Kriechströmen gewährleistet. Der Kunststoffabschnitt der Platte, auf dem die Unterarme der Bedienungsperson aufliegen, vermeidet wegen seiner geringeren Wärmeleitfähigkeit Sehnenscheidenentzündungen. Letztlich werden Schwingungen von den Arbeitsgeräten dadurch ferngehalten, daß das Abstützen der Unterarme auf einem von dem das oder die Geräte tragenden Abschnitt unabhängigen Plattenabschnitt erfolgt, der von einer Traverse abgestützt ist. Hierbei ist darauf Bedacht genommen, daß trotz der Traversen die freie Durchgängigkeit der Tischbohrungen gewährleistet ist, d. h. keine Staubablagerungen auf den Traversen vorkommen.

In besonders vorteilhafter Ausgestaltung sind die Traversen, die unter den Bereichen der Plattenabschnitte zwischen den Bohrungsreihen die Platte abstützen aus drei- oder viereckigen Profilrohren gebildet, die hochkant angeordnet sind und an der Unterseite der Abschnitte linienförmig anliegen. Eine solche Ausführungsform hat den Vorteil, daß sich Staubpartikel auf den schrägliegenden Wänden der hochkant stehenden drei-oder viereckigen Profilrohre nicht ablagern können.

Auf der Zeichnung ist ein Ausführungsbeispiel eines Tisches nach der Erfindung dargestellt und zwar zeigt
Fig. 1 eine Längsseitenansicht,
Fig. 2 eine Draufsicht,
Fig. 3 einen Vertikalschnitt nach den Linien III-111 der Fig. 1 und 2,
Fig. 4 einen Ausschnitt aus dem metallischen Plattenabschnitt und dem Abschnitt aus Kunststoff,
Fig. 5 einen Schnitt nach der Linie V-V der Fig. 4 und
Fig. 6 in vergrößertem Maßstab gegenüber der Darstellung in Fig. 5 eine Traverse, auf der sich ein Kunststoffabschnitt der Tischplatte mit schachbrettartig angeordneten Bohrungen abstützt.

Der Reinluftraum-Tisch T weist die vier Tischbeine 1 auf, die untereinander mit Querholmen 2 verbunden sind und die in dargestelltem Beispiel einen rechteckigen Rahmen 3 tragen. In diesen Rahmen eingesetzt oder auf ihm teilweise randseitig aufliegend ist ein metallischer Tischplattenabschnitt 4 und ferner ein Tischplattenabschnitt 5 aus Kunststoff vorgesehen. Der Metallplattenabschnitt 4 weist in Längsreihen 1, 11, 111 usw. parallel zueinander angeordnete Bohrungen 6 auf, die in parallelen Querreihen A, B, C gelegen sind (Fig. 4). Die Längsreihen I, II, 111 verlaufen parallel zu dem Rand 7 des metallischen Tischplattenabschnitts 4. Die Bohrungen 6 können auch auf Luke angeordnet sein. Zwischen den Bohrungen 6 der parallelen Lochreihen I, II, III sind Stege 8 gebildet. - Der Rand 7 des metallischen Plattenabschnitts 4 kann bei 4a abgekantet sein (Fig. 5).

Der aus Kunststoff bestehende Tischplattenabschnitt 5 weist in gleicher oder ähnlicher Anordnung Bohrungen 9 auf, die unterschiedlich oder gleich sein können wie die Bohrungen 6 des metallischen Tischplattenabschnitts 4. Auch werden in gleicher Weise Stege 10 zwischen den Längsreihen X, Y, Z usw. gebildet, die parallel zu dem Rand 11 des Tischplattenabschnitts 5 verlaufen.

Wie aus Fig. 5 zu erkennen ist, kann der metallische Plattenabschnitt 4 eine geringere Stärke aufweisen als der Plattenabschnitt 5 aus Kunststoff.

Die beiden Plattenabschnitte 4, 5 stoßen in dargestelltem Beispiel mit ihren freien, zueinander parallelen Längsrändern 7, 11 aneinander ober belassen nur einen kleinen Zwischenraum von einigen Millimetern zwischen sich. Während die Ränder 4a, 4b, 4c des metallischen Plattenabschnitts 4 sowie die Ränder 5a, 5b, 5c des Plattenabschnitts 5 aus Kunststoff auf dem Rahmen 3 aufliegen oder auf einer Abwinklung desselben Auflage finden, ist in Nähe des Randes 7 des Abschnitts 4 unter diesem Abschnitt 4 eine Tragtraverse 13 vorgesehen, die sich parallel zu der durch die Ränder 7 und 11 gebildeten Fuge 12 erstreckt. Die Anordnung dieser Tragtraverse 13 ist so getroffen, daß sie symmetrisch unterhalb der Stege 8 zwischen den Längsreihen I, II oder aber zwischen den Längsreihen 11, 111 angeordnet ist. Eine zweite Tragtraverse 14 kann in einem Abstand a von der erstgenannten Tragtraverse 13 und parallel zu dieser vorgesehen sein. Ihre Anordnung ist gleichfalls so getroffen, daß die Tragtraverse 14 symmetrisch zwischen den Bohrungslängsreihen gelegen ist, die parallel zu der Fuge 12 und dem Rand 4b verläuft.

Eine gleiche oder ähnliche Tragtraverse 15 wie die Tragtraverse 13, 14 kann in Nähe der Fuge 12 den freien Randbereich des Abschnitts 5 abstützen. Auch hier ist wieder die Anordnung so getroffen, daß die Tragtraverse 15 zwischen den Längsbohrungsreihen X, Y oder Y, Z symmetrisch angeordnet ist. Eine zu der Tragtraverse 15 parallele weitere Traverse kann vorgesehen sein, die zwischen dem Rand 5b und der Trennfuge 12 gelegen ist.

In Fig. 6 ist eine bevorzugte Ausführungsform 15a der Tragtraversen 13 bis 15 veranschaulicht, z. B. in Anwendung unter dem mittleren Bereich des Abschnitts 5. Sie besteht aus einem Vierkantrohr, das hochkant angeordnet ist, so daß der Abschnitt 4 bzw. 5 mit seiner Unterseite 16 auf der Ecke 17 des Profils linienförmig aufliegt. - Die Enden der Tragtraversen 13 bis 15 sind in oder an dem Rahmen 3 befestigt.

Zusätzlich oder an Stelle der Tragtraversen 13 bis 15 können noch Quertraversen vorgesehen werden. Auch können in gleicher Weise, wie beschrieben, Längs- und Quertraversen vorgesehen werden, wovon die eine Art der Traversen die andere Art abstützt und bei mehreren Traversen jeder Art, - Längstraversen und Quertraversen, - eine gitterähnliche Abstützung des freien Randbereichs der Abschnitte 4, 5 erfolgt.

Es kann die Größe und Anordnung der Bohrungen 6, 9 ebenso geändert werden, wie die Dicke der Abschnitte 4, 5 wie der Abstand der Ränder 7, 11 der Abschnitte 4, 5.

Die Ränder (4a-4c und 5a-5c) sind ohne Bohrungen belassen, so daß sich dort keine napfartigen nach unten geschlossenen Ausnehmungen bilden, wenn der Rahmen 3 aus Profilstücken mit horizontaler Oberseite besteht. Die genannten Ränder können mit Bohrungen versehen werden, wenn die den Rahmen 3 bildenden Profilstücke hochkant angeordnet sind wie die Tragtraversen 13-15.

## Patentansprüche

1. Arbeitstisch für Reinlufträume mit einer auf Füßen ruhenden in Einzelelementplatten unterteilten Tischplatte mit einer Vielzahl von in parallelen Bohrungsreihen angeordneten Vertikalbohrungen und einer Plattenunterstützung, dadurch gekennzeichnet, daß mindestens ein Längs- oder Querabschnitt (5) der Tischplatte aus weitgehend abriebfreiem Kunststoff besteht, an diesen Abschnitt ein metallischer Plattenabschnitt (4) unmittelbar oder annähernd unmittelbar angrenzt und beide Abschnitte Vertikalbohrungen (6, 9) aufweisen oder nur der metallische Plattenabschnitt (4) Vertikalbohrungen (6) aufweist, wobei die Tischabschnitte (4, 5) sich auf mindestens einer parallel oder quer zur Trennfuge (12) der beiden Plattenabschnitte (4, 5) angeordneten Tragtraverse (13, 15) abstützen und die Vertikalbohrungen (6, 9) in Längs- bzw. Querrichtungen in parallelen Reihen (I, 11, 111 bzw. X, Y, Z) angeordnet sind, wobei die Traversen (13, 15) die Bereiche der Plattenabschnitte (4, 5) zwischen den der Trennfuge (12) benachbarten oder nahegelegenen Bohrungsreihen (I, II bzw. X, Y) abstützen.

2. Arbeitstisch nach Anspruch 1, dadurch gekennzeichnet, daß die Größe, Anzahl, Ausbildung und/oder Anordnung der Vertikalbohrungen (9) in dem Kunststoffabschnitt (5) von denen der Vertikalbohrungen (6) des metallischen Plattenabschnitts (4) abweicht.

3. Arbeitstisch nach Anspruch 2, dadurch gekennzeichnet, daß bei mehreren Traversen pro Plattenabschnitt (4, 5) diese in ungleichem Abstand voneinander angeordnet sind und der Abstand gegen die Tischmitte bzw. gegen die Trennfuge (12) der beiden Plattenabschnitte (4, 5) hin sich verringert.

4. Arbeitstisch nach Anspruch 1 und 3, dadurch gekennzeichnet, daß die Tragtraversen (13, 15) runde oder ovale Rohre sind, auf denen die Bereiche der Plattenabschnitte zwischen den Bohrungsreihen (I, II bzw. X, Y) sich abstützen.

5. Arbeitstisch nach Anspruch 1 und 3, dadurch gekennzeichnet, daß die Tragtraversen (13, 15) aus drei- oder viereckigen Profilrohren bestehen, die hochkant angeordnet sind und gegen die Unterseite der Abschnitte (4, 5) linienförmig anliegen.

## Claims

1. A work bench for clean air rooms comprising a bench top resting on feet and divided up into individual top elements with a multiplicity of vertical holes arranged in parallel rows of holes and a bench top support, characterized in that at least one longitudinal or transverse section (5) of the bench top is composed of substantially non- abrading plastic, this section is adjoined directly or substantially directly by a bench top section (4) and both sections have vertical holes (6 and 9) or only the metallic section (4) has vertical holes (6), while the sections (4 and 5) bear on at least one supporting cross piece (13 and 15) arranged in parallelism with, or perpendicularly to the joint (12) between the two sections (4 and 5) and the vertical holes (6 and 9) are arranged in longitudinal or, respectively, transverse directions in parallel rows (I, II, III and, respectively, X, Y and Z), and the crosspieces (13 and 15) support the parts of the sections (4 and 5) between the rows (I, II and, respectively, X and Y) of holes near or adjacent to the joint (12).

2. The work bench as claimed in claim 1, characterized in that the size, number, design and/or arrangement of the vertical holes (9) in the plastic section (5) is different from those of the vertical holes (6) in the metallic section (4).

3. The work bench as claimed in claim 2, characterized in that in the case of there being a plurality of crosspieces per section (4 and 5), the latter are arranged with an uneven spacing from each other and such spacing decreases towards the middle of the bench or towards the joint (12) between the two sections (4 and 5).

4. The work bench as claimed in claims 1 and 3, characterized in that the support cross pieces (13 and 15) are round or oval tubes on which the parts of the sections between the rows (I, II, respectively, X and Y) of holes are supported.

5. The work bench as claimed in claims 1 and 3, characterized in that the supporting crosspieces (13 and 15) are made of triangular or square section tube, which is arranged to stand upright and bear with linear, contact on the lower side of the sections (4 and 5).

## Revendications

1. Table de travail pour locaux à air pur comportant un dessus de table subdivisé en sections élémentaires individuelles reposant sur des pieds avec une pluralité de trous verticaux disposés en rangées parallèles et un appui de dessus de table, caractérisée en ce qu'au moins une partie longitudinale ou transversale (5) du dessus de table est constituée par de la matière plastique largement dépourvue d'abrasion, en ce qu'une partie de dessus de table métallique (4) est disposée en contiguïté directe ou presque directe avec cette partie et en ce que les deux parties comportent des trous verticaux (6, 9) ou bien seule la partie de dessus métallique (4) comporte des trous verticaux (6), les parties (4, 5) s'appuyant sur au moins une traverse de support (13, 15) disposée parallèlement ou transversalement au joint de séparation (12) des deux parties de dessus (4, 5) et les trous verticaux (6, 9) étant disposés suivant des directions longitudinales ou transversales I, II, III, ou X, Y, Z, tandis que les traverses (13, 15) soutiennent les zones des parties de dessus (4, 5) entre les rangées de trous (I, Il ou X, Y) voisines ou proches du joint de séparation (12).

2. Table de travail selon la revendication 1, caractérisée en ce que la dimension, le nombre, la conformation et/ou la disposition des trous verticaux (9) dans la partie de matière plastique (5) diffèrent de celles des trous verticaux (6) de la partie de dessus métallique (4).

3. Table de travail selon la revendication 2, caractérisée en ce que, dans le cas de plusieurs traverses par partie de dessus (4, 5), celles-ci sont disposées à des distances non uniformes entre elles, et la distance diminue vers le centre de la table ou vers le joint de séparation (12) des deux parties de dessus (4, 5).

4. Table de travail selon les revendications 1 et 3, caractérisée en ce que les traverses de support (13, 15) sont des tubes ronds ou ovales sur lesquels s'appuient les zones des parties de dessus entre les rangées de trous (1, Il ou X, Y).

5. Table de travail selon les revendications 1 et 3, caractérisée en ce que les traverses de support (13, 15) sont constituées par des tubes profilés triangulaires ou carrés qui sont disposés de chant et sont linéairement en contact avec la face inférieure des parties (4, 5).
